# EUROPÄISCHE PATENTSCHRIFT

(11) **EP 1 030 336 B1**
(45) Veröffentlichungstag und Bekanntmachung des Hinweises auf die Patenterteilung: **27.12.2006**
(21) Anmeldenummer: 00101252.5
(22) Anmeldetag: 25.01.2000
(51) Int. Cl.: H01H 50/54, H01H 71/46

(54) **Elektrisches Installationsschaltgerät**
Electric installation switchgear
Contacteur d'installation électrique

(30) Priorität: 15.02.1999 DE 19906235; 23.04.1999 DE 19918577
(43) Veröffentlichungstag der Anmeldung: 23.08.2000
(73) Patentinhaber: ABB PATENT GmbH, 68526 Ladenburg (DE)
(72) Erfinder: Hoyer, Peter, Dr.-Ing., 68775 Ketsch (DE); Niewöhner, Guido, Dipl.-Ing., 69181 Leimen (DE); Stamm, Jörg, 8240 Thayngen (CH); Garrels, Kai, Dipl.-Ing., 68239 Mannheim (DE)
(74) Vertreter: Miller, Toivo

(56) Entgegenhaltungen:
- EP-A- 0 086 698
- EP-A- 0 511 042
- WO-A-95/23422
- DE-A- 4 447 206

## Beschreibung

Die Erfindung betrifft ein elektrisches Installationsschaltgerät gemäß dem Oberbegriff des Anspruches 1. Installationsschaltgeräte in diesem Zusammenhang sind Motorschutzschalter, Schütze und dgl., die wenigstens eine Einfach- oder Doppelkonkaktstelle aufweisen und deren Gehäuse etwa eine T-Form aufweist. Dabei befindet sich die Befestigungsfläche, mit der das Installationsschaltgerät auf einer Hutprofilschiene oder dergleichen befestigt werden kann, an der freien Längsfläche des Quersteges der T-Form. Parallel hierzu verläuft eine vordere Frontfläche an der Stirnseite des Längssteges der T-Form und zwei hintere Frontflächen am Querbalken der T-Form; weiterhin sind senkrecht dazu verlaufende Schmalseitenwände an den Stirnflächen des Quersteges und an den Seitenflächen des Längssteges vorgesehen.

Die Schaltstellung der Kontaktstelle des Installationsschaltgerätes wird meist mittels eines Hilfsschalters festgestellt und angezeigt.

Bekannt ist eine Anordnung, bei der an einer der hinteren Frontflächen im Bereich des Steges eine Öffnung vorgesehen ist, in die parallel zum Steg ein Hilfsschalter eingefügt werden kann; siehe EP 0 511 042 B1.

Die EP-A-0 086 698 zeigt ein Installationsschaltgerät mit einem etwa quaderförmigen Gehäuse, auf dessen einer Schmalseite etwa mittig ein Hilfsschalter angebracht ist, dessen Länge nahezu zwei Drittel der Schmalseitenlänge beträgt.

Aufgabe der Erfindung ist es, ein elektrisches Installationsgerät der eingangs genannten Art zu schaffen, bei dem der Hilfsschalter auf einfache Weise und platzsparend am Installationsschaltgerät festgelegt werden kann.

Diese Aufgabe wird erfindungsgemäß gelöst durch die Merkmale des Anspruches 1

Danach ist der Hilfsschalter an einer der Schmalseitenwänden anschwenkbar und über ein die Hilfsschalterkontaktstelle betätigendes Kuppelelement, das quer zur Schmalseitenwand verläuft, mit dem beweglichen Kontaktstück koppelbar. Die Breite des Hilfsschalters entspricht der Modulbreite eines Motorschutzschalterpoles, Das Kuppelelement ist dem Installationsschaltgerät zugeordnet und ragt aus einem Durchbruch der vorderen Schmalseitenwand hervor. In bevorzugter Weise wird bei bei Motorschutzschaltern der Hilfsschalter an der vorderen Schmalseitenwand angebracht, also an der Schmalseitenwand, die zwischen der vorderen und der hinteren Frontfläche liegt.

Das Kupplungselement ist in vorteilhafter Weise ein Schieber, der unter der Kraft einer Feder gegen das bewegliche Kontaktstück, beispielsweise gegen eine Kontaktbrücke oder gegen einen mit der Kontaktbrücke verbundenen Umlenkhebel gegen den Kontakthebel gedrückt ist.

Der Hilfsschalter kann in bevorzugter Weise ein Mikroschalter sein, der in dem Hilfsschaltergehäuse untergebracht ist; am Kupplungselement, d. h. am Schieber ist eine Nockenfläche vorgesehen, die beim Hin- und Herbewegen des Schiebers den Mikroschalter betätigt.

Zur Fixierung des Hilfsschaltergehäuses können Rastelemente vorgesehen sein, mit denen das Hilfsschaltergehäuse am Gehäuse des Installationsschaltgerätes fixiert werden kann.

Bei den Ausführungen, bei denen das Hilfsschaltergehäuse an der Schmalseitenwand zwischen der vorderen und der hinteren Frontfläche befestigt ist, kann dort ein Einklappen um eine im Bereich der vorderen Frontfläche liegende, parallel zur Schwenkachse des Schaltknebels oder zur Tragschiene verlaufende Schwenkachse geschwenkt werden; es besteht auch die Möglichkeit, das Hilfsschaltergehäuse um eine Achse zu verschwenken, die senkrecht zur Bodenfläche nahe der Kante verläuft, in der die zwischen der vorderen Frontfläche und der hinteren Frontfläche gelegene Schmalseitenwand in die benachbarte Breitseitenwand übergeht.

Gemäß einer weiteren Ausgestaltung der Erfindung kann der Hilfsschalter um eine im Bereich der hinteren Frontseite gelegene Schwenkachse, die parallel zur Längserstreckung der Befestigungsschiene des Installationsschaltgerätes verläuft, verschwenkt werden, wobei der Hilfsschalter um diese Schwenkachse im Kreisbogen gegen die vordere Schmalseitenwand geschwenkt wird; dies ist in den Unteransprüchen 10 bis 13 dargestellt.

Weitere vorteilhafte Ausgestaltungen und Verbesserungen der Erfindung sind den weiteren Unteransprüchen zu entnehmen.

Anhand der Zeichnung, in der einige Ausführungsbeispiele der Erfindung dargestellt sind, sollen die Erfindung sowie weitere vorteilhafte Ausgestaltungen und Verbesserungen der Erfindung näher erläutert und beschrieben werden.

Es zeigen:
- Fig. 1 bis 3: je eine perspektivische Ansicht eines Motorschutzschalters mit unterschiedlicher Anbringung eines Hilfsschalters, und
- Fig. 4 bis 6: perspektivische Ansichten eines Motorschutzschalters mit unterschiedlichen Montagestellungen des Hilfsschalters.

Die Fig. 1 zeigt einen Motorschutzschalter 10 mit einem Gehäuse 11, das eine T-Form besitzt mit einem Quersteg 12 und einem Längssteg 13. Der Quersteg 12 verläuft parallel zur Befestigungsfläche 14 des Motorschutzschalters 10 und besitzt an dieser eine nicht dargestellte Ausnehmung mit einer feststehenden Nase und einer beweglichen Nase, hinter die jeweils eine Hutprofiltragschiene, ebenfalls nicht gezeichnet, im montierten Zustand greifen.

Aufgrund der T-Form besitzt der Motorschutzschalter 10 eine vordere Frontfläche 17 und zwei hintere Frontflächen 18, 18a, wobei aus der vorderen Frontfläche 17 ein Drehknebel 19 herausragt. Zwischen der vorderen Frontfläche 17, die in der Stirnfläche des Längssteges 13 liegt, und den beiden hinteren Frontflächen 18, 18a befinden sich vordere Schmalseitenwände 20 und 20a, und zwischen den hinteren Frontflächen 18, 18a und der Befestigungsfläche 14 sind hintere Schmalseitenflächen 21, 21 a vorgesehen. Alle Schmalseitenflächen verlaufen etwa senkrecht zur Frontfläche 17 bzw. zur Befestigungsfläche 14.

Der Motorschutzschalter besitzt ein Schaltschloß, das mit dem Drehknebel 19 verbunden ist, einen Thermobimetallstreifen, einen Magnetauslöser und eine Lichtbogenlöschanordnung. Außerdem umfaßt er ein feststehendes Kontaktstück, das mit einem an einem Kontakthebel befestigten beweglichen Kontaktstück zusammenwirkt oder eine Doppelkontaktstelle.

Die Fig. 1 zeigt einen Hilfsschalterblock 25, der an der vorderen Schmalseitenwand 20a befestigt werden soll. Der Hilfsschalterblock 25 besitzt eine Breite, die der Modulbreite des Motorschutzschalters 10 entspricht, sowie eine Höhe, die der Höhe der vorderen Schmalseitenwand, senkrecht zur Befestigungsebene 14 gemessen, entspricht. Auf diese Weise überragt der Hilfsschalterblock 25 weder die Breitseiten 22 noch die Frontseite 17.

Am Gehäuse des Hilfsschalterblockes 25 ist an der Fläche 26, die im montierten Zustand die Schmalseitenfläche 20a berührt, ein Zapfen 27 angebracht, der in eine Ausnehmung 28 an der vorderen Schmalseitenwand 20a eingreift; der Zapfen 27 und die Ausnehmung bzw. Öffnung 28 bilden eine Drehachse, um die der Hilfsschalter 25 in Pfeilrichtung P geschwenkt werden kann, wenn der Hilfsschalter 25 an die vordere Schmalseitenwand 20a angesetzt ist.

Auf der Seitenfläche 26 des Hilfsschalters 25 oder Hilfsschalterblockes 25 ist ein Fixierungszapfen 29 befestigt, der parallel zu dem Führungszapfen 27 und senkrecht zu der Seitenwand 26 des Hilfsschalters 25 verläuft. Das freie Ende des Fixierungszapfens 29 besitzt eine nagelkopfartige Erweiterung 30, die bei der Montage in einen oberen Abschnitt 31 einer kreisbogenartigen Ausnehmung 32 einführbar ist, welche Ausnehmung 32 sich nach unten zur hinteren Frontwand 18a verjüngt, so daß nach Einstecken des Fixierungszapfens 29 und Verschwenken des Hilfsschalters 50 in Pfeilrichtung P der Fixierungszapfen 29 in den unteren Bereich 33 der Ausnehmung 32 gelangt, wobei der Kopf 30 hinter die sich verjüngenden Kanten der Ausnehmung 32 gelangt und so der Hilfsschalterblock 25 fixiert ist.

Aus einem Durchbruch 34 der vorderen Schmalseitenwand 20a ragt ein Betätigungsstößel 35 hervor, der mit der Kontaktbrücke oder mit dem beweglichen Kontaktstück verbunden ist und das Kuppelelement darstellt, das im montierten Zustand in den Hilfsschalter 25 eingreift und dort befindliche Kontaktstellen öffnet bzw. schließt, je nach Ausgestaltung des Hilfsschalterblockes.

Der Aufbau der Motorschutzschalter gemäß Fig. 2 und 3 entspricht im wesentlichen der Ausführung des Motorschutzschalters 10 der Fig. 1, wobei auch bezüglich der Ausgstaltung und äußeren Form des Motorschutzschalters auf die Fig. 1 verwiesen wird.

Die Fig. 2 zeigt einen Motorschutzschalter 50, an dessen vorderer Schmalseitenwand 51, die zwischen der vorderen Frontwand 52 und der hinteren Frontwand 53 liegt, ein Hilfsschalter 54 anschließbar ist, der in wesentlichem dem Hilfsschalter 25 der Fig. 1 entspricht; zu diesem Zweck ist der Hilfsschalter um eine Achse 55, die parallel zur Hutprofiltragschiene 16 verläuft und zwischen der Frontfläche 52 und der Schmalseitenfläche 51 liegt, drehbar.

Zur Verdrehung des Hilfsschalters 54 um die Achse 55 sind an dessen oberen Kante 54a, die im montierten Zustand der vorderen Frontfläche 52 benachbart liegt, zwei L-förmige Rastnasen 54b und 54c angebracht, die in der in Fig. 2 gezeigten Lage des Hilfsschalters 54 in an der Frontseite 52 angeordnete Ausnehmungen 52a und 52b eingesetzt werden; die Fig. 2 zeigt, daß der Hilfsschalterblock mit seiner der vorderen Schmalseitenwand benachbarten Fläche einen Winkel mit dieser bildet, der zur hinteren Frontfläche 53 offen ist. An der benachbarten Kante des Hilfsschalters 54 sind weitere Rastarme 56 vorgesehen, die von der der vorderen Schmalseitenfläche 51 benachbarten Wand des Hilfsschalters 54 hervorragen und beim Einschwenken, also bei Drehen des Hilfsschalters 54 um die Drehachse 55 in Ausnehmungen 57 an den Breitseiten 58 zur Verrastung des Hilfsschalters 54 eingreifen.

Die Übertragung der Bewegung eines Kontaktstückes oder Kontakthebels auf den Hilfsschalter 54 erfolgt so wie in Fig. 1 dargestellt. Unterschiedlich bei der Ausführung nach Fig. 2 ist demgemäß lediglich die Befestigungsmethode.

Die Fig. 3 zeigt eine Ansicht auf einen Motorschutzschalter 60, an dem ein Hilfsschalter 61 angeschlossen wird, der um eine Achse 62, die senkrecht zur Befestigungsebene in der Kante zwischen der vorderen Schmalseitenwand 63 und der benachbarten Breitseitenwand 64 verläuft, gegen die vordere Schmalseitenwand 63 geschwenkt und dabei verrastet wird. Man erkennt zwei Öffnungen 65 und 66, durch die Anschlußklemmen hindurch betätigt werden können und die in den hinteren Frontflächen 67 und 67a, die den Frontflächen 18 und 18a entsprechen, liegen.

An der der Drehachse 62 benachbarten Kante 68 des Hilfsschalters oder Hilfsschalterblockes 61, die senkrecht zur Befestigungsebene 60b bzw. zur Frontfläche 60a verläuft, sind an dem Hilfsschalter 61 den Rastnasen 54b und 54c entsprechende Rastnasen 69 und 70 angebracht, die in entsprechende Ausnehmungen 71 und 72 an der Breitseite 64 eingreifen. Nach Einsetzen dieser Rastnasen 69 und 70 in diese Ausnehmungen 71 und 72 kann der Hilfsschalter 61 um die Drehachse 62 gegen die vordere Schmalseitenfläche 63 geschwenkt werden. Daß dann eine entsprechende Verrastung des Hilfsschalterblockes 61 erforderlich ist, ist selbstverständlich. Ebenso erfolgt die Übertragung der Kontaktbewegung innerhalb des Motorschutzschalters 60 auf die Kontaktstücke des Hilfsschalters 61 ähnlich wie bei den Ausführungen nach den Fig. 1 und 2.

Jeder der Hilfsschalter der Fig. 1, 2 und 3 besitzt auf der parallel zur vorderen Frontwand verlaufenden Frontfläche 73 Öffnungen 74, durch die ein Schraubendreher zu einer Anschlußklemme zugänglich ist, sowie auf der außen liegenden, parallel zur vorderen Schmalseitenfläche 63 verlaufenden Seitenfläche 75 Durchbrüche 76, durch die Anschlußleitungen ins Innere des Hilfsschalters 61 eingesteckt werden können.

Die Hilfsschalter gemäß Fig. 1 und 2 besitzen gleichartige Druchbrüche bzw. Öffnungen, sind dort aber nicht näher beziffert.

Die Fig. 4 bis 6 zeigen eine weitere Ausgestaltung der Erfindung in drei unterschiedlichen Montagephasen.

Die Fig. 4 zeigt ein Installationsschaltgerät 80 mit einer vorderen Frontfläche 81 und zwei hinteren Frontflächen 82 und 83, wobei weitere Abschnitte des Installationsschaltgerätes nicht dargestellt sind, da es auf diese weiteren Abschnitte nicht ankommt.

Zwischen der vorderen Frontfläche 81 und der hinteren Frontfläche 83, beide auch Frontseitenflächen genannt, befindet sich eine vordere Schmalseitenfläche 84, und senkrecht zu der vorderen Frontseitenfläche und der hinteren Frontseitenfläche 83 sowie der vorderen Schmalseitenfläche 84 verlaufen beidseitig Breitseitenwände 85. An den Ecken, an denen die Verbindungskanten der Breitseitenflächen 85 und der Schmalseitenfläche 84 sowie der vorderen Frontfläche 18 sich treffen, welche Ecken mit den Bezugsziffern 86 und 87 bezeichnet sind, sindausgehend von den Breitseitenflächen, Rastvertiefungen 88 und 89 angeordnet, die jeweils eine Rastkante 90 und 91 aufweisen, die parallel zu der vorderen Schmalseitenfläche verlaufen. Von den beiden Breitseitenflächen 85 aus sind im Bereich der hinteren Frontfläche 83 ebenfalls Ausnehmungen 92, 93 aus eingebracht, die eine Nase 94 aufweisen, deren Nasenkanten parallel zur vorderen Schmalseitenfläche 84 verlaufen. Dadurch ergeben sich Hinterschneidungen 95.

An die vordere Schmalseitenfläche 84 soll ein Hilfsschalter 96 befestigt werden, der eine rechteckige, quaderförmige Form besitzt. An der zur hinteren Frontseite 83 zugewandten Fläche 97, in Verlängerung der Längskante zwischen der im montierten Zustand parallel zur Breitseitenfläche 85 verlaufenden Seitenflächen 98 und der der vorderen Schmalseitenfläche entgegengesetzten Fläche 99 springen Rastnasen 100, 102 vor, die je einen Rastschenkel 103 und 104 aufweisen, der hinter die Nase 94 der beiden Ausnehmungen 92 und 93 eingehakt werden kann, wie dies in der Fig. 5 dargestellt ist.

Im Bereich der Seitenflächen 98 in der Nähe derjenigen Fläche 105 des Hilfsschalters, die im montierten Zustand parallel zur vorderen Frontfläche 80 verläuft, sind federnde Rastarme 106, 107 vorgesehen, die ebenfalls Rastnasen 108 und 109 aufweisen, die parallel zur vorderen Schmalseitenfläche 84 verlaufen und hinter die Hinterschneidungen 90, 91 in den Rastausnehmungen 88 und 89 einschnappen können, nachdem der Hilfsschalter 96 um eine durch die Rastnasen 94 und die Hinterschneidungen 95 in Verbindung mit den Nasen 103 und 104 gebildeten Schwenkachse S-S entgegen dem Uhrzeigersinn gegen die vordere Schmalseitenfläche verschwenkt wird. Den endgültig montierten Zustand zeigt die Fig. 6.

Der Abstand der Schwenkachse S-S von der vorderen Schmalseitenfläche entspricht etwa der Dicke des Hilfsschalters 96, in Richtung senkrecht zu der vorderen Schmalseitenfläche gemessen.

## Patentansprüche

1. Elektrisches Installationsschaltgerät (10), insbesondere Motorschutzschalter und dgl., mit wenigstens einer Einfach- oder Doppelkontaktstelle, mit einem dieser Kontaktstelle zugeordneten Hilfsschalter (25, 54, 61, 96) zur Schaltstellungsanzeige, dessen Schaltkontaktstelle mit dem beweglichen Kontaktstück der Einfach- oder Doppelkontaktstelle gekuppelt ist, mit einem etwa T-förmigen Gehäuse (11), das eine Befestigungsfläche (14) am freien Quersteg (12) der T-Form, etwa parallel dazu eine vordere Frontfläche (17) an der Stirnseite des Längssteges (13) der T-Form und zwei ebenfalls etwa parallel dazu verlaufende hintere Frontflächen (18, 18a) am Querbalken der T-Form, sowie senkrecht dazu verlaufende Schmalseifienwände (20, 20a) an den Stirnflächen des Quersteges und an den Seitenflächen des Längssteges der T-Form und beidseitig und senkrecht zu den Front- und Schmalseitenwänden sowie senkrecht zur Befestigungsebene Breitseitenflächen aufweist, **dadurch gekennzeichnet, dass** der Hilfsschalter (25, 54, 61, 96) an einer der Schmalseitenwände (20a, 51, 63, 84) anschwenkbar und daran verrastbar und über ein die Hilfsschalterkontaktstelle betätigendes Kuppelelement (35) des Installationsschaltgerätes (10), das aus einem Durchbruch (34) der vorderen Schmalseitenwand (20a, 51, 63, 84) hervorragt und etwa senkrecht zu der Schmalseitenwand (20a, 51, 63, 84) verläuft, mit dem beweglichen Kontaktstück der Einfach- oder Doppelkontaktstelle kuppelbar ist.

2. Installationsschaltgerät (10) nach Anspruch 1, **dadurch gekennzeichnet, dass** der Hilfsschalter (25, 54, 61, 96) an der vorderen Schmalseitenwand (20a, 51, 63, 84) zwischen der vorderen und der hinteren Frontfläche (17, 18a; 52, 53, 81, 83) einfügbar ist und so über das Kuppelelement (35) mit dem beweglichen Kontaktstück der Einfach- oder Doppelkontaktstelle in Eingriff gelangt.

3. Installationsschaltgerät nach einem der vorigen Ansprüche, **dadurch gekennzeichnet, daß** das Kuppelelement ein Schieber ist, der die im Hilfsschalter befindliche Kontaktstelle betätigt.

4. Installationsschaltgerät nach einem der Ansprüche 1 und 2, **dadurch gekennzeichnet, daß** das Kuppelelement ein Schwenkhebel ist.

5. Installationsschaltgerät nach einem der vorigen Ansprüche, **dadurch gekennzeichnet, daß** die Hilfsschalterkontaktstelle ein Mikroschalter ist.

6. Installationsschaltgerät nach Anspruch 5, **dadurch gekennzeichnet, daß** der Schieber eine Nockenfläche aufweist, die den Mikroschalter betätigt.

7. Installationsschaltgerät nach einem der vorigen Ansprüche, **dadurch gekennzeichnet, daß** im Hilfsschaltergehäuse Anschlußklemmen für den Hilfsschalter vorgesehen sind, die von der Frontseite aus betätigbar sind.

8. Installationsschaltgerät nach einem der vorigen Ansprüche, **dadurch gekennzeichnet, daß** der Hilfsschalter um eine in der Verbindungsecke zwischen der vorderen Frontfläche und einer vorderen Seitenflächen liegenden Achse schwenkbar ist (Fig. 2)

9. Installationsschaltgerät nach einem der Ansprüche 1 bis 7, **dadurch gekennzeichnet, daß** der Hilfsschalter um eine in der Verbindungsecke zwischen der Breitseitenfläche und der vorderen Schmalseitenfläche liegende Achse an die vordere Schmalseitenfläche anschwenkbar ist (Fig. 3).

10. Installationsschaltgerät nach einem der Ansprüche 1 bis 7, **dadurch gekennzeichnet, daß** der Hilfsschalter (96) um eine im Bereich der hinteren Frontfläche (83) gelegene Achse (S-S) an die vordere Schmalseitenfläche (84) anschwenkbar und daran verrastbar ist.

11. Installationsschaltgerät nach Anspruch 10, **dadurch gekennzeichnet, daß** an der der hinteren Frontfläche (83) benachbarten unteren Fläche (97) des Hilfsschalters (96) an der Kante zwischen der der vorderen Schmalseite (84) entgegengesetzt liegenden Seitenfläche (99) und der hinteren Frontfläche (83) senkrecht zur letzteren zwei in Abstand zueinander liegende L-förmige Rastvorsprünge (100, 102) angeformt sind und daß an der hinteren Frontfläche (83) den Vorsprüngen bzw. Rastarmen (100, 102) entsprechende Ausnehmungen (92, 93) mit Hinterschneidungen (94, 95) vorgesehen sind, dergestalt, daß die freien Enden der L-förmigen Rastnasen (100, 102) hinter die Hinterschneidungen (94, 95) greifen und somit die Schwenkachse (S-S) bilden, um die der Hilfsschalter (99) gegen die vorderen Schmalseitenfläche (94) schwenkbar ist.

12. Installationsschaltgerät nach einem der Ansprüche 10 und 11, **dadurch gekennzeichnet, daß** im Bereich der der vorderen Schmalseitenfläche (84) zugewandten Fläche des Hilfsschalters (96) senkrecht zu dieser Rastarme (106, 107) angeformt sind, die in angepaßte Rastvertiefungen (88, 89) am Installationsschaltgerät (80) eingreifen.

13. Installationsschaltgerät nach einem der Ansprüche 10 bis 12, **dadurch gekennzeichnet, daß** die Rastvertiefungen (88, 89) von den Breitseiten (85) des Installationsschaltgerätes (80) ausgehen, und daß die Außenfläche der Rastarme (106, 107) und den zugehörigen Breitseitenflächen (85) etwa fluchten.

## Claims

1. An electric installation switchgear (10), especially a motor protecting switch and the like, comprising at least one single or double contact point, an auxiliary switch (25, 54, 61, 96) associated with this contact point for displaying the switching position and whose switching contact point is coupled with the movable contact element of the single or double contact point, an approximately T-shaped housing (11) which comprises a fastening surface (14) on the free transverse beam (12) of the T-shape, a forward front surface (17) approximately parallel thereto on the face side of the longitudinal beam (13) of the T-shape and two rear front surfaces (18, 18a) extending parallel thereto on the transverse beam of the T-shape, and narrow side walls (20, 20a) extending perpendicular thereto on the face sides of the transverse beam and on the lateral surfaces of the longitudinal beam of the T-shape and broadside surfaces perpendicular to the front and narrow side surfaces and perpendicular to the fastening plane, **characterized in that** the auxiliary switch (25, 54, 61, 96) can be swiveled towards one of the narrow side walls (20a, 51, 63, 84) and can be latched to the same and can be coupled with the movable contact element of the single or double contact point via a coupling element (35) of the installation switchgear (10) actuating the auxiliary switch contact point, which coupling element protrudes from a breakthrough (34) of the front narrow side wall (20a, 51, 63, 84) and extends approximately perpendicular to the narrow side wall (20a, 51, 63, 84).

2. An installation switchgear (10) according to claim 1, **characterized in that** the auxiliary switch (25, 54, 61, 96) on the front narrow side wall (20a, 51, 63, 84) can be inserted between the forward and rear front surface (17, 18a, 52, 53, 81, 83) and thus comes into engagement via the coupling element (35) with the movable contact element of the single or double contact point.

3. An installation switchgear according to one of the preceding claims, **characterized in that** the coupling element is a slide which actuates the contact point situated in the auxiliary switch.

4. An installation switchgear according to one of the claims 1 and 2, **characterized in that** the coupling element is a pivoting lever.

5. An installation switchgear according to one of the preceding claims, **characterized in that** the auxiliary switch contact point is a microswitch.

6. An installation switchgear according to claim 5, **characterized in that** the slide comprises a cam surface which actuates the microswitch.

7. An installation switchgear according to one of the preceding claims, **characterized in that** terminals for the auxiliary switch are provided in the auxiliary switch housing, which terminals can be actuated from the front side.

8. An installation switchgear according to one of the preceding claims, **characterized in that** the auxiliary switch can be pivoted about an axis situated in the connecting corner between the forward front surface and a front lateral surface (Fig. 2).

9. An installation switchgear according to one of the claims 1 to 7, **characterized in that** the auxiliary switch can be pivoted towards the front narrow side surface about an axis situated in the connecting corner between the broadside surface and the front narrow side surface (Fig. 3).

10. An installation switchgear according to one of the claims 1 to 7, **characterized in that** the auxiliary switch (96) can be pivoted towards the front narrow side surface (84) about an axis (S-S) situated in the region of the rear front surface (93) and can be latched to the same.

11. An installation switchgear according to claim 10, **characterized in that** on the bottom surface (97) of the auxiliary switch (96) adjacent to the rear front surface (83) and on the edge between side surface (99) situated opposite of the front narrow side (84) and the rear front surface (83) there are formed L-shaped latching noses (100, 102) which are perpendicular to the latter two and are situated at a distance from each other, and that recesses (92, 93) with undercuts (94, 95) corresponding to the projections or latching arms (100, 102) are provided on the rear front surface (83), such that the free ends of the L-shaped latching noses (100, 102) grasp behind the undercuts (94, 95) and thus form the pivoting axis (S-S) about which the auxiliary switch (99) can be pivoted against the front narrow side (94).

12. An installation switchgear according to one of the claims 10 and 11, **characterized in that** in the region of the surface of the auxiliary switch (96) facing the front narrow side surface (84) latching arms (106, 107) are formed on the same perpendicular to the same, which arms engage in adapted latching recesses (88, 89) on the installation switchgear (80).

13. An installation switchgear according to one of the claims 10 to 12, **characterized in that** the latching recesses (88, 89) start out from the broadsides (85) of the installation switchgear (80) and that the outside surface of the latching arms (106, 107) and the associated broadside surfaces (85) are approximately in alignment.

## Revendications

1. Contacteur d'installation électrique (10), notamment disjoncteur de protection de moteur, qui comporte :
- au moins un point de contact simple ou double,
- un commutateur auxiliaire (25, 54, 61, 96) associé à un de ces points de contact pour indiquer la position de commutation et dont le point de contact de commutation est accouplé à la pièce de contact mobile du point de contact simple ou double,
- un boîtier (11) à peu près en forme de T qui présente une portée de fixation (14) sur la branche transversale libre (12) de la forme en T, et à peu près parallèlement à celle-ci, une face frontale (17) sur le côté frontal de la branche longitudinale (13) de la forme en T et deux portées frontales (18, 18a) également à peu près parallèles à celle-ci, montées sur la poutre transversale de la forme en T, avec perpendiculairement à la portée des parois latérales étroites (20, 20a) disposées sur les faces frontales de la branche transversale et sur les faces latérales de la branche longitudinale de la forme en T, ainsi que des deux côtés, perpendiculairement aux parois latérales frontales et aux parois latérales étroites ainsi qu'au plan de fixation, des faces latérales larges,
**caractérisé en ce que** le commutateur auxiliaire (25, 54, 61, 96) peut basculer sur une des parois latérales étroites (20a, 51, 63, 84) et venir s'y fixer, en pouvant être accouplé à la pièce de contact mobile du point de contact simple ou double par un élément d'accouplement (35) du contacteur d'installation électrique (10), qui peut être actionné par le point de contact du commutateur auxiliaire et qui fait saillie à travers un passage (34) de la paroi latérale étroite avant (20a, 51, 63, 84) en étant à peu près perpendiculaire à cette paroi latérale étroite.

2. Contacteur d'installation électrique (10) selon la revendication 1, **caractérisé en ce que** le commutateur auxiliaire (25, 54, 61, 96) peut être placé sur la paroi latérale étroite avant (20a, 51, 63, 84) entre la face frontale avant et la face frontale arrière (17, 18a, 52, 53, 81, 83) pour venir ainsi en prise par l'intermédiaire de l'élément d'accouplement (35) avec la pièce de contact mobile du point de contact simple ou double.

3. Contacteur d'installation électrique (10) selon la revendication 1 ou 2, **caractérisé en ce que** l'élément d'accouplement est un organe coulissant qui actionne le point de contact situé dans le commutateur auxiliaire.

4. Contacteur d'installation électrique (10) selon la revendication 1 ou 2, **caractérisé en ce que** l'élément d'accouplement est un levier basculant.

5. Contacteur d'installation électrique (10) selon une des revendications précédentes, **caractérisé en ce que** le point de contact du commutateur auxiliaire est un micro-contacteur.

6. Contacteur d'installation électrique (10) selon la revendication 5, **caractérisé en ce que** l'élément coulissant présente une portée de came qui actionne le micro-contacteur.

7. Contacteur d'installation électrique (10) selon une des revendications précédentes, **caractérisé en ce que** dans le boîtier du commutateur auxiliaire sont prévues pour celui-ci des bornes de raccordement qui peuvent être actionnées depuis la face frontale.

8. Contacteur d'installation électrique (10) selon une des revendications précédentes, **caractérisé en ce que** le commutateur auxiliaire peut basculer autour d'un axe situé dans l'angle reliant la face frontale avant et une des faces latérales arrière (figure 2).

9. Contacteur d'installation électrique (10) selon une des revendications 1 à 7, **caractérisé en ce que** le commutateur auxiliaire peut venir s'appliquer sur la face latérale étroite avant par basculement autour d'un axe situé dans l'angle reliant la face latérale large et la face latérale étroite avant (figure 3).

10. Contacteur d'installation électrique (10) selon une des revendications 1 à 7, **caractérisé en ce que** le commutateur auxiliaire (96), autour d'un axe S-S situé dans la zone de la face frontale arrière (83), peut basculer vers la face latérale étroite avant (84) et être bloquée sur celle-ci.

11. Contacteur d'installation électrique (10) selon la revendication 10, **caractérisé en ce que**
- sur la face inférieure (97) du commutateur auxiliaire (96), qui est proche de la face frontale arrière (83), le long de l'arête entre la face latérale (99) située à l'opposé de la face étroite avant (84) et la face frontale arrière (83) et perpendiculairement à cette dernière, sont formées deux saillies d'arrêt (100, 102) en forme de L et espacées l'une de l'autre,
- sur la face frontale arrière (83) sont prévus des évidements (92, 93) correspondant aux saillies ou aux bras d'arrêt (100, 102) et présentant des contredépouilles (94, 95), de manière que les extrémités libres des bras d'arrêt (100, 102) sont en prise derrière les contredépouilles (94, 95) en formant ainsi l'axe de basculement S-S autour duquel le commutateur auxiliaire (99) peut basculer pour venir s'appliquer sur la face latérale étroite avant (84).

12. Contacteur d'installation électrique (10) selon la revendication 10 ou 11, **caractérisé en ce que** dans la zone de la surface du commutateur auxiliaire (96), située en regard de la face latérale étroite avant (84) et perpendiculairement à la surface (96), sont formés des bras d'arrêt (106, 107) qui sont engagés dans des cavités d'arrêt adaptées (88, 89) réalisées dans le contacteur d'installation électrique (80).

13. Contacteur d'installation électrique (10) selon une des revendications 10 à 12, **caractérisé en ce que** les cavités d'arrêt (88, 89) partent des côtés larges (85) du contacteur d'installation électrique (80), la face externe des bras d'arrêt (106, 107) et les faces latérales larges correspondantes (85) étant à peu près alignées.
